# EUROPÄISCHE PATENTSCHRIFT

(11) **EP 0 320 827 B1**
(45) Veröffentlichungstag und Bekanntmachung des Hinweises auf die Patenterteilung: **11.08.1993**
(21) Anmeldenummer: 88120664.3
(22) Anmeldetag: 10.12.1988
(51) Int. Cl.: H01Q 21/06

(54) **Dipol-Antennen-Wand für die Ausstrahlung von Kurzwellen**
Dipole curtain antenna for radiating microwaves
Antenne rideau de dipôles pour le rayonnement des micro-ondes

(30) Priorität: 17.12.1987 DE 3742799
(43) Veröffentlichungstag der Anmeldung: 21.06.1989
(73) Patentinhaber: Asea Brown Boveri Aktiengesellschaft, 68309 Mannheim (DE)
(72) Erfinder: Idselis, Manfred, D-6912 Horrenberg (DE)
(74) Vertreter: Rupprecht, Klaus, Dipl.-Ing.

(56) Entgegenhaltungen:
- DE-A- 2 337 997
- DE-A- 2 429 201
- GB-A- 2 182 206
- TELECOMMUNICATIONS & RADIO ENGINEERING, Band 30/31, Nr. 8, August 1976, Seiten 29-33; S.P. BELOUSOV et al.: "The SGD8/8RA Antennas for long-distance radio links"

## Beschreibung

Die Erfindung bezieht sich auf eine Dipol-Antennen-Wand für die Ausstrahlung von Kurzwellen, bei denen die Dipole in Spalten und Reihen angeordnet sind.

Derartige Dipol-Antennen-Wände sind bekannt. Sie bestehen aus horizontal polarisierten Dipolen, die in einer senkrechten Ebene und zwar in Spalten und Reihen angeordnet sind. Durch die Angabe der Anzahl der Dipole, die in einer Reihe angeordnet sind und der Anzahl, die in einer Spalte angeordnet sind, werden diese Dipol-Antennen-Wände gekennzeichnet. Beispielsweise bedeutet die Bezeichnung Dipol-Antennen-Wand 4/6, daß 4 Dipole jeweils in einer Reihe und 6 Dipole jeweils in einer Spalte angeordnet sind. Der senkrechte Abstand zweier Dipole in einer Spalte und der Mittenabstand zweier Dipole in einer Reihe entspricht lambda/2 bei der Mittenfrequenz. Diese Dipol-Antennen-Wände werden zur Herstellung von Funkverbindungen über Kurzwelle mit Hilfe der Ionosphäre eingesetzt. Die Kurzwellen werden mit einem Erhebungswinkel gegen die Ionosphäre abgestrahlt, dort reflektiert und zum Boden zurückgeleitet. Die Entfernung des versorgten Gebietes richtet sich nach dem Erhebungswinkel. Bei kleinen Erhebungswinkeln ist die Entfernung am größten. Daneben bestimmen verschiedene Eigenschaften der Ionosphäre die Qualität der Verbindung.

Meist besteht der Wunsch, verschiedene Zielgebiete mit einer Antenne zeitlich hintereinander zu versorgen; es kann auch der Wunsch bestehen, bei unterschiedlich hoher Ionosphäre das gleiche Zielgebiet zu erreichen. Dies macht eine Änderung des Vertikaldiagramms notwendig. Die Anzahl der Dipole bestimmt die Art der Richtstrahlung. So erreicht man niedrigere Abstrahlwinkel und damit größere Entfernungen, wenn man mehr Dipole in der vertikalen Ebene betreibt.

Bei einer bereits bestehenden Antenne kann die Richtstrahlcharakteristik dadurch geändert werden, daß z. B. höher gelegene Dipole abgeschaltet werden, um einen niedrigeren Abstrahlwinkel zu erhalten. Wegen der gegenseitigen Beeinflußung der gespeisten und der abgeschalteten Dipole infolge einer Strahlungskopplung untereinander treten jedoch unangenehme Nebeneffekte auf, beispielsweise verändern die gespeisten Dipole stark ihre Impedanz und die abgeschalteten Dipole führen einen noch merklich eingekoppelten Strom; beides kann zu erheblichen Diagrammverzerrungen führen.

Aus der DE-A-23 37 997 und der mit ihr verbundenen Zusatzanmeldung DE-A-24 29 201 ist eine breitbandige Kurzwellen-Vorhangantenne bekannt, die breitbandiger ist als die bekannten und die als Bestandteil einer Kurzwellen-Vorhang-Antenne mit großem Schwenkwinkel dienen kann. Dabei ist der Frequenzbereich gegenüber anderen bekannten Vorhangantennen um ein Rundfunkband erweitert, so daß er sich über vier KW-Rundfunkbänder erstreckt. Hierfür wird nur eine Antenne benötigt, die zudem auf einem Drehstand schwenkbar angeordnet ist. Erreicht wird die gewünschte Breitbandigkeit durch zu den Dipolen der Antenne führende Speiseleitungen mit bestimmtem Wellenwiderstand sowie darin eingefügte Leitungstransformatoren zur Veränderung des Wellenwiderstandes.

Ausgehend von diesem Stand der Technik ist es Aufgabe der Erfindung, eine Dipol-Antennen-Wand (z. B. eine 4/6) mit einer hohen Anzahl von Dipolen zu schaffen, bei der verschiedene Betriebzustände wie z. B. 2/2, 2/4 oder 4/4 möglich sein sollen, ohne daß Diagrammverzerrungen auftreten dürfen. Die Umpolung einiger Dipole soll ebenfalls möglich sein.

Gemäß der Erfindung wird die gestellte Aufgabe dadurch gelöst, daß die Dipol-Antennen-Wand aus einzelnen Dipol-Modulen zusammengesetzt ist, daß jedes Dipolmodul aus je zwei übereinander und zwei nebeneinander angeordneten benachbarten Dipolen gebildet ist, die einen vertikalen Abstand von 0,4λ₀ und einen horizontalen Mittenabstand von 0,5λ₀ aufweisen, während der vertikale Abstand benachbarter Dipole verschiedener Module zueinander 0,6λ₀ beträgt, daß der horizontale Mittenabstand benachbarter Dipolmodule 1,2λ₀ beträgt und daß jedes Dipolmodul einzeln an einen Sende-Verstärker zuschaltbar ist.

Nach einem weiteren Merkmal der Erfindung ist vorgesehen, daß entsprechend der vorgesehenen Abstrahlcharakteristik die Zuschaltung der einzelnen Module an den Sende-Verstärker erfolgt.

Gemäß einer Ausführungsform der Erfindung ist vorgesehen, daß die kleinste abstrahlende Moduleinheit aus nur einem Modul besteht und dieses vertikal symmetrisch in der Antennenwand angeordnet ist.

Eine weitere Ausgestaltung der Erfindung sieht vor, daß zwei nebeneinander- und zwei übereinanderliegende Dipole zu einer Moduleinheit zusammengefaßt sind und so eine Standard-Moduleinheit mit einem Dipolsystem 2/2 bilden.

In vorteilhafter Weiterbildung der Erfindung sind ein oder mehrere Dipol-Module in Abhängigkeit von der gewünschten Abstrahlcharakteristik an einen Sende-Verstärker geschaltet, wobei insbesondere nur Dipolmodule (DM 11, DM 12; DM 21, DM 22; DM 31, DM 32) der beiden bodennächsten Reihen einer oder mehrerer Spalten an einem Sende-Verstärker angeschaltet sein können.

Schließlich kann es vorteilhaft sein, daß die kleinste abstrahlende Moduleinheit symmetrisch in der Gesamtdipolwand angeordnet ist.

In den Figuren sind schematische Ausführungsbeispiele der Erfindung dargestellt.

Es zeigen:
- Fig. 1:: eine Dipol-Antennen-Wand 6/8;
- Fig. 2:: eine Dipol-Antennen-Wand 4/6;
- Fig. 3:: eine Dipol-Antennen-Wand 4/6, die sich von der in Fig. 2 dargestellten unterscheidet und
- Fig. 4: die HF-Speisung der Dipol-Antennen-Wand nach Figur 1.

Bei der in Figur 1 dargestellten Dipol-Antennen-Wand 6/8 sind jeweils 6 Dipole in einer Reihe und jeweils 8 Dipole in einer Spalte angeordnet. Jeweils 4 Dipole sind zu einem Dipolmodul DM zusammengefaßt. Das gestrichelt markierte Dipolmodul DM 11 besteht aus den einzelnen Dipolen a,b,c und d. In der mittleren Spalte der Dipolwand sind die Dipolmodule DM 11 bis DM 14, in der rechten Spalte die Dipolmodule DM 21 bis 24 und in der linken Spalte die Dipolmodule DM 31 bis 34 angeordnet. Bei den bekannten Dipolwänden sind die Dipole vertikal jeweils im Abstand lambda/2 voneinander angeordnet und waagerecht beträgt der jeweilige Mittenabstand zweier benachbarter Dipole ebenfalls lambda/2. Bei der in Figur 1 dargestellen Dipolwand nach der Erfindnung ist innerhalb eines Moduls der gegenseitige senkrechte Abstand a2 kleiner als lambda/2 und außerhalb, d.h. der gegenseitige Abstand a4 zweier benachbarter Dipole verschiedene Module ist größer als lambda/2. In dem dargestellten Ausführungsbeispiel ist a2 =0,4 lambda und a4=0,6 lambda.

Der Mittenabstand, d.h. der waagerechte Abstand jeweils von Mitte zu Mitte zweier benachbarter Dipole ist bei den bekannten Dipolwänden immer lambda/2. Bei der Anordnung nach Figur 1 ist der Mittenabstand zweier Dipole innerhalb eines Moduls ebenfalls lambda/2 und der Mittenabstand zweier benachbarter Dipole verschiedener Module ist größer als lambda/2. Bei der in Figur 1 gewählten Darstellung beträgt der Mittenabstand zweier benachbarter Pole verschiedene Module a5 = 0,7 lambda. Der gegenseitige Abstand zweier benachbarter Dipole verschiedener Module entspricht a3 = 0,2 lambda.

In Figur 2 ist eine Dipol-Antennen-Wand 4/6 dargestellt, bei der in jeder Reihe 4 Dipole und in jeder Spalte 6 Dipole vorgesehen sind. Jeweils 4 benachbarte Dipole sind zu einem Dipolmodul DM zusammengefaßt. Der Dipolmodul 11 ist besonder kennzeichnet und enthält die Dipole a,b,c, und d. In der linken Hälfte der Antennenwand sind die Dipolmodule DM 11 bis DM 13 und in der rechten Antennenwand die Dipolmodule DM 21 bis DM 23 angeordnet. Das Dipolmodule DM 11 ist immer eingeschaltet und je nach der gewünschten Abstrahlcharakteristik werden die anderen Dipole zugeschaltet.

Für den senkrechten Abstand zweier Dipole innerhalb eines Moduls wurde wieder a2 = 0,4 lambda gewählt, während für den Abstand benachbarter Dipole außerhalb des Moduls a4 = 0,6 lambda gilt. Der Mittenabstand zweier Dipole innerhalb eines Moduls beträgt lambda, während der Mittenabstand zweier benachbarter Module a5 = 0,7 lambda beträgt. Wenn nur ein Dipolmodul oder nur Dipolemodule einer Spalte gespeist werden, so ist die Charakteristik unter Umständen unsymmetrisch. Um dies zu vermeiden, kann eine Ausführungsform nach Figure 3 gewählt werden. Diese Figur zeigt ebenfalls eine Dipol-Antennen-Wand 4/6. Das Dipolmodul DM 11 befindet sich jetzt allerdings in der Mitte der Antennenwand. Oberhalb des Moduls DM 11 sind die Module DM 12 und DM 13 angeordnet, die ebenfalls aus jeweils 4 Dipole bestehen an der linken Seite ist eine Spalte von Modulen DM-A, DM-C und DM-E angeordnet, die jeweils aus zwei übereinanderangeordneten Dipolen entstehen und somit die Einheit 1/2 bilden. Eine ähnliche Anordnung ist auf der rechten Seite der Antennenwand vorgesehen. Auch hier sind Dipolmodule übereinander angeordnet, die jeweils aus nur 2 Dipolen bestehen. Eine Ausführung nach Figur 3 wird gewählt, wenn überwiegend nur die Dipolmodule DM 11 bis DM13 gespeist werden und die Abstrahlcharakteristik der Antennenwand durch nur auf einer Seite angeordnete Dipolmodule zu stark verzerrt würde.

Figur 4 zeigt die Speisung einer Dipol-Antennen-Wand nach Figur 1, bei der mindestens 4 Dipolmodule DM 11 bis DM 14 übereinander angeordnet sind. Es werden jeweils die Dipole eines Moduls gleichzeitig von einer Speiseleitung mit Antennenenergie versorgt. Das Dipolmodul DM 11 wird über die Leitung L 11, das Dipolmodul DM 12 über die Leitung L 12, das Dipolmodul DM 13 über die Leitung L13 und das Dipolmodul DM 14 über die Leituung L 14 gespeist.

## Patentansprüche

1. Dipol-Antennenwand für die Abstrahlung von Kurzwellen mit in vertikalen Spalten und horizontalen Reihen angeordneten Dipolen mit einem vertikalen Abstand benachbarter Dipole von wenigstens 0,4λ₀ und einem horizontalen Mittenabstand benachbarter Dipole von wenigstens 0,5λ₀, dadurch gekennzeichnet, daß die Dipol-Antennenwand aus einzelnen Dipol-Modulen zusammengesetzt ist, daß jedes Dipolmodul aus je zwei übereinander und zwei nebeneinander angeordneten benachbarten Dipolen gebildet ist, die einen vertikalen Abstand von 0,4λ₀ und einen horizontalen Mittenabstand von 0,5λ₀ aufweisen, während der vertikale Abstand benachbarter Dipole verschiedener Module zueinander 0,6λ₀ beträgt, daß der horizontale Mittenabstand benachbarter Dipolmodule 1,2λ₀ beträgt und daß jedes Dipolmodul einzeln an einen Sende-Verstärker zuschaltbar ist.

2. Dipol-Antennenwand nach Anspruch 1, dadurch gekennzeichnet, daß entsprechend der vorgesehenen Abstrahlcharakteristik die Zuschaltung der einzelnen Module an den Sende-Verstärker erfolgt.

3. Dipol-Antennenwand nach Anspruch 1 oder 2, dadurch gekennzeichnet, daß die kleinste abstrahlende Moduleinheit aus nur einem Modul besteht und dieses vertikal symmetrisch in der Antennenwand angeordnet ist.

4. Dipol-Antennenwand nach Anspruch 1 oder 3, dadurch gekennzeichnet, daß zwei nebeneinander- und zwei übereinanderliegende Dipole zu einer Moduleinheit zusammengefaßt sind und so eine Standard-Moduleinheit mit einem Dipolsystem 2/2 bilden.

5. Dipol-Antennenwand nach einem der Ansprüche 1 bis 4, dadurch gekennzeichnet, daß ein oder mehrere Dipol-Module in Anhängigkeit von der gewünschten Abstrahlcharakteristik an einen Sende-Verstärker geschaltet sind.

6. Dipol-Antennenwand nach Anspruch 5, dadurch gekennzeichnet, daß nur Dipolmodule (DM 11, DM 12; DM 21, DM 22; DM 31, DM 32) der beiden bodennächsten Reihen einer oder mehrerer Spalten an einem Sende-Verstärker angeschaltet sind.

7. Dipol-Antennenwand nach einem der Ansprüche 1 bis 6, dadurch gekennzeichnet, daß die kleinste abstrahlende Moduleinheit symmetrisch in der Gesamtdipolwand angeordnet ist.

## Claims

1. Dipole-antenna-wall for the emission of short waves, having dipoles which are arranged in vertical columns and horizontal rows, having a vertical separation between adjacent dipoles of at least 0.4λ₀ and a horizontal centre separation between adjacent dipoles of at least 0.5λ₀, characterised in that the dipole-antenna-wall is composed of individual dipole modules in that each dipole module is formed from in each case two adjacent dipoles which are arranged one above the other and two adjacent dipoles which are arranged side-by-side, which dipoles have a vertical separation of 0.4λ₀ and a horizontal centre separation of 0.5λ₀, while the vertical separation between adjacent dipoles of different modules from one another is 0.6λ₀, in that the horizontal centre separation between adjacent dipole modules is 1.2λ₀, and in that each dipole module can be individually connected to a transmission amplifier.

2. Dipole-antenna-wall according to Claim 1, characterised in that the individual modules are connected to the transmission amplifier in accordance with the emission characteristic which is provided.

3. Dipole-antenna-wall according to Claim 1 or 2, characterised in that the smallest emitting module unit consists of only one module and this module is arranged vertically and symmetrically in the antenna wall.

4. Dipole-antenna-wall according to Claim 1 or 3, characterised in that two side-by-side dipoles and two dipoles located one above the other are combined to form a module unit, and thus form a standard module unit having a 2/2 dipole system.

5. Dipole-antenna-wall according to one of Claims 1 to 4, characterised in that one or more dipole modules are connected to a transmission amplifier as a function of the desired emission characteristic.

6. Dipole-antenna-wall according to Claim 5, characterised in that only dipole modules (DM 11, DM 12; DM 21, DM 22; DM 31, DM 32) of the two rows closest to the ground of one or more columns are connected to one transmission amplifier.

7. Dipole-antenna-wall according to one of Claims 1 to 6, characterised in that the smallest emitting module unit is arranged symmetrically in the complete dipole wall.

## Revendications

1. Rideau d'antennes dipôles pour l'émission d'ondes courtes comportant des dipôles disposés en colonnes verticales et en lignes horizontales avec une distance entre des dipôles voisins d'au moins 0,4 λ₀ dans la direction verticale et un entraxe entre des dipôles voisins d'au moins 0,5 λ₀ dans la direction horizontale, caractérisé par le fait que le rideau de dipôles est constitué de modules de dipôles indépendants, que chaque module est formé de deux dipôles superposés et de deux dipôles juxtaposés qui présentent un espacement de 0,4 λ₀ dans la direction verticale et un entraxe de 0,5 λ₀ dans la direction horizontale, tandis que la distance dans la direction verticale entre des dipôles voisins appartenant à des modules différents est de 0,6 λ₀, par le fait que l'entrée dans la direction horizontale entre des modules de dipôles voisins est de 1,2 λ₀ et par le fait que chaque module de dipôles peut être connecté séparément à un amplificateur d'émission.

2. Rideau d'antennes dipôles selon la revendication 1, caractérisé par le fait que la connexion des différents modules à l'amplificateur d'émission est effectuée en fonction de la caractéristique d'émission prévue.

3. Rideau d'antennes dipôles selon revendication 1 ou 2, caractérisé par le fait que la plus petite unité de module émettant est constituée par un module unique et que celle-ci est disposée avec symétrie verticale dans le rideau d'antennes.

4. Rideau d'antennes dipôles selon revendication 1 ou 3, caractérisé par le fait que deux dipôles disposés côte à côte et deux dipôles disposés l'un au dessus de l'autre sont regroupés en une unité de module et constituent ainsi une unité de module standard à système de dipôles 2/2.

5. Rideau d'antennes dipôles selon l'une des revendications 1 à 4, caractérisé par le fait qu'un ou plusieurs modules de dipôles sont connectés à un amplificateur d'émission en fonction de la caractéristiques d'émission recherchée.

6. Rideau d'antennes dipôles selon la revendication 5, caractérisé par le fait que seuls des modules de dipôles (DM 11, DM 12; DM 21, DM 22; DM 31, DM 32) des deux lignes les plus proches du sol appartenant à une ou plusieurs colonnes sont connectés à un amplificateur d'émission.

7. Rideau d'antennes dipôles selon l'une des revendications 1 à 6, caractérisé par le fait que la plus petite unité de module émettant est disposée de manière symétrique dans l'ensemble du rideau de dipôles.
